# EUROPÄISCHE PATENTSCHRIFT

(11) **EP 0 556 540 B1**
(45) Veröffentlichungstag und Bekanntmachung des Hinweises auf die Patenterteilung: **26.03.1997**
(21) Anmeldenummer: 93100029.3
(22) Anmeldetag: 04.01.1993
(51) Int. Cl.: H01H 51/00

(54) **Elektromagnetisches Relais**
Electromagnetic relay
Relais électromagnétique

(30) Priorität: 19.02.1992 US 837798
(43) Veröffentlichungstag der Anmeldung: 25.08.1993
(73) Patentinhaber: Siemens Electromechanical Components, Inc., Princeton, IN 47671-0001 (US)
(72) Erfinder: Vernier, Richard Allen, Princeton, IN 47670 (US); Vaughn, Thomas Henry, Evansville, IN 47711 (US)
(74) Vertreter: Fuchs, Franz-Josef, Dr.-Ing.

(56) Entgegenhaltungen:
- DE-A- 3 843 359
- GB-A- 2 213 324
- US-A- 4 816 794
- US-A- 5 087 903
- PATENT ABSTRACTS OF JAPAN vol. 014, no. 151 (E-0906)22. März 1990 & JP-A-02 012 725 (NEC CORP) 17. Januar 1990

## Beschreibung

Die Erfindung betrifft ein elektromagnetisches Relais, das folgende Merkmale aufweist:
a) zwei Elektromagnetsysteme mit je einem Spulenkörper, der zwischen zwei Flanschen eine Wicklung trägt, mit je einem Kern, einem Joch und einem an dem Joch schwenkbar gelagerten Anker und mit jeweils einer beweglichen, von dem Anker betätigbaren Kontaktfeder, die mit einem kontaktgebenden Ende über das bewegliche Ende des Ankers hinausragt,
   wobei die beiden Spulenkörper nebeneinander angeordnet und mit Befestigungselementen miteinander verbunden sind, welche jeweils zumindest mit einem der beiden Flansche in Eingriff sind, und
b) ein gemeinsames Paar von feststehenden Gegenkontaktelementen, zwischen denen die kontaktgebenden Enden der beweglichen Kontaktfedern umschaltbar sind.

Insbesondere handelt es sich bei der Erfindung um ein Umpolrelais für Gleichstrommotoren, wobei zwei Relaissysteme mit ihren Kontakten in einer sogenannten "H-Brückenschaltung" gemäß den Figuren 8 bis 10 verbunden sind. Relais dieser Art werden vorzugsweise, jedoch nicht ausschließlich, in Kraftfahrzeugen verwendet, beispielsweise zur Umpolung von Motoren für Fensterheber, Türverriegelungen, Antennenverstellung, Sitzverstellung und Schiebedächer.

Ein Relais der eingangs genannten Art ist bereits in der US-A-4,816,794 beschrieben. Bei diesem bekannten Relais sind zwei Elektromagnetsysteme nebeneinander angeordnet, wobei ein gemeinsames Paar von Gegenkontaktelementen auf einer Seite des Doppelrelais angeordnet ist. Somit müssen sich die Gegenkontaktelemente über die Länge beider Systeme erstrecken, also auch die doppelte Länge einer einzelnen Relaiseinheit aufweisen. Entsprechend ist der Kontaktraum, verglichen mit dem gesamten Relaisvolumen, verhältnismäßig groß. Außerdem besitzen bei dieser Anordnung beide Relaiseinheiten Spulenkörper mit unterschiedlicher Gestaltung, was für die Herstellung auch unterschiedliche Gußformen und Herstellungsschritte erfordert. Zudem sind Justierung und Abstimmung zwischen beiden Relaiseinheiten bei dieser Anordnung problematisch.

In der US-A-4,959,627 ist weiterhin ein Umpolrelais mit einem flachen Grundkörper beschrieben, auf welchem zwei elektromagnetische Relaisblöcke und mindestens zwei feststehende Kontaktelemente getrennt befestigt sind. Die Kontaktpositionen müssen bei diesem Relais jeweils getrennt einjustiert werden.

Aufgabe der vorliegenden Erfindung ist es, ein elektromagnetisches Relais der eingangs genannten Art zu schaffen, bei dem der Platzbedarf für das gemeinsame Kontaktsystem und entsprechend für das Gesamtvolumen des Relais möglichst klein gehalten werden kann. Dazu gehört auch, daß die Anzahl an unterschiedlichen Einzelteilen und an Teilen insgesamt möglichst gering gehalten wird, um so die Kosten für Herstellung, für Werkzeuge und Montage zu minimieren. Die Einzelteile sollen dabei möglichst ohne zusätzliche Befestigungselemente aneinander montiert werden können, wobei keine oder nur eine geringe Nachjustierung erforderlich ist.

Erfindungsgemäß wird diese Aufgabe bei einem derartigen Relais damit gelöst,
daß die beiden gemeinsamen Gegenkontaktelemente im Grenzbereich zwischen beiden Spulenkörpern angeordnet sind und einen gemeinsamen Kontaktspalt bilden,
daß die beiden Anker einander mit ihren freien Enden gegenüberstehen und
daß die kontaktgebenden Enden der beiden Kontaktfedern sich entgegengesetzt nebeneinander in den Kontaktspalt erstrecken.

Bei dem erfindungsgemäßen Relais sind also die beiden gemeinsamen Gegenkontaktelemente im Grenzbereich zwischen den beiden Spulenkörpern bzw. Magnetsystemen angeordnet; somit benötigt der gemeinsame Kontaktspalt lediglich die Breite eines einzigen Elektromagnetsystems. Außerdem sind die beiden Spulenkörper in diesem Grenzbereich miteinander verbunden, was entweder mittels Ineinandergreifen der Verriegelungselemente dieser beiden Spulenkörper selbst oder mittels der Gegenkontaktelemente erfolgen kann. Zusätzliche Befestigungsteile sind somit nicht erforderlich. Bei einer bevorzugten Ausführungsform dienen also die Gegenkontaktelemente dazu, die beiden Spulenkörper in ihrer gewünschten gegenseitigen Stellung zu positionieren und festzuhalten. Dies geschieht beispielsweise durch Vorsprünge in Form von Widerhaken und/oder mittels Spreizfederelementen, welche mit entsprechenden Befestigungselementen der Spulenkörper in Eingriff sind.

Durch paßgenaues Einstecken der Gegenkontaktelemente in entsprechende Schlitze oder Nuten beider gegenüberliegender Spulenkörper erreicht man zugleich, daß ein vertikaler Versatz (d. h. ein Versatz in Richtung der Spulenachsen) weitgehend ausgeschlossen wird. Die vertikale Ausrichtung der beiden Systeme wird zusätzlich verbessert durch klammer- oder klauenförmige Befestigungselemente der Gegenkontaktelemente bzw. ihrer Anschlußschenkel, die mit entsprechenden Angriffspartien der Spulenkörper zusammenwirken. Mit derartigen Mitteln werden die beiden Spulenkörper fest miteinander verbunden und zugleich auch in ihren Kontaktbereichen ausgerichtet.

Durch die Befestigung der Gegenkontaktelemente in vorgeformten Nuten der Spulenkörper werden auch gleichbleibend toleranzarme Kontaktspalte und Abstände zwischen Kontakten und Spulenkörpern sichergestellt. Besonders vorteilhaft ist auch, daß bei dieser erfindungsgemäßen Anordnung beide Spulenkörper identische Gestalt haben können, wodurch sich die Herstellungskosten weiter vermindern lassen.

Die Erfindung wird nachfolgend an Ausführungsbeispielen anhand der Zeichnung näher erläutert. Es zeigen
Figur 1 eine Seitenansicht eines Umpolrelais nach einer bevorzugten Ausführungsform der Erfindung,
Figur 2 eine Ansicht von oben auf das Relais von Figur 1 ohne Kappe,
Figur 3 die gleiche Ansicht von oben wie in Figur 2, jedoch ohne das obere feststehende Gegenkontaktelement,
Figur 4 eine perspektivische Ansicht zweier Spulenkörper mit zwei Gegenkontaktelementen im Zustand vor der Montage,
Figur 5 eine Seitenansicht eines Details aus Figur 1, welches die Verbindung zweier Spulenkörperflansche mittels eines Gegenkontaktelementes zeigt,
Figur 6 einen Ausschnitt eines Gegenkontaktelementes mit einer gegenüber Figur 5 abgewandelten Gestaltung,
Figur 7 eine Ansicht von oben auf ein Detail von Figur 2 zur Darstellung der Verankerung zwischen einem Gegenkontaktelement und zwei Spulenkörpern mittels Widerhaken, außerdem vergrößerte Detaildarstellungen verschiedener Widerhakenformen in verschiedenen Ansichten,
Figuren 8, 9 und 10 ein Schaltschema eines Gleichstrommotors in einer Umpolschaltung mit verschiedenen Kontaktstellungen eines Umpolrelais.

Das in den Figuren 1, 2 und 3 gezeigte elektromagnetische Relais besitzt zwei Elektromagnetsysteme A und B mit identischer Konfiguration, welche symmetrisch miteinander verbunden sind. Deshalb tragen die identischen Teile in den beiden Elektromagnetsystemen die gleichen Bezugszeichen, welche teilweise mit den Buchstaben (A) oder (B) ergänzt sind. Einzelheiten der Spulenkörper und der feststehenden Gegenkontaktelemente sind in Figur 4 zu sehen.

Jedes Elektromagnetsystem besitzt einen Spulenkörper 1 mit einem rohrförmigen Spulenträger 11, einem ersten Flansch 12 an seinem oberen Ende und einem zweiten Flansch 13 an seinem unteren Ende.

Der Spulenkörper 1 ist mit einer Spule 2 versehen, außerdem mit einem Kern 10, einem Joch 3, einem schwenkbar an dem Ende des Joches 3 gelagerten Anker 4 und einer Kontaktfeder 5. Die Kontaktfeder 5 ist mit dem Anker 4 verbunden und besitzt ein rückwärtiges Ende 51, welches an dem Rahmen 3 befestigt ist; somit dient die Kontaktfeder auch zur Halterung und Rückstellung des Ankers. Das Joch 3 ist mit einem Anschlußelement 31 für die Kontaktfeder versehen, und die Spule 2 besitzt in üblicher Weise einen Spulenanschluß 21.

Wie in Figur 3 gezeigt ist, besitzt jede Kontaktfeder ein Kontaktende 52, welches sich über das bewegliche Ende 41 des Ankers 4 hinaus erstreckt; dieses Kontaktende der Kontaktfeder ist bezüglich einer Mittellinie des Ankers bzw. einer Mittelebene des Elektromagnetsystems asymmetrisch. Auf dem Kontaktende 52 einer jeden Kontaktfeder 5 ist jeweils ein bewegliches Kontaktstück 53 befestigt.

Zwei feststehende Gegenkontaktelemente, nämlich ein Ruhekontaktelement 6 und ein Arbeitskontaktelement 7, sind für beide Elektromagnetsysteme gemeinsam vorgesehen. Das Ruhekontaktelement 6 besitzt einen horizontalen Kontaktschenkel 61 und einen vertikalen Anschlußschenkel 62, und das Arbeitskontaktelement 7 besitzt einen horizontalen Kontaktschenkel 71 und einen vertikalen Anschlußschenkel 72. Auf dem Kontaktschenkel 61 sind zwei Ruhekontaktstücke 63 und 64 befestigt, während auf dem Kontaktschenkel 71 zwei Arbeitskontaktstücke 73 und 74 befestigt sind. Außerdem besitzt der Kontaktschenkel 61 Widerhaken 65 auf einer Seite und Widerhaken 66 auf der anderen Seite, während der Kontaktschenkel 71 Widerhaken 75 auf einer Seite und Widerhaken 76 auf der anderen Seite aufweist.

Zur Aufnahme der Kontaktschenkel 61 und 62 besitzt jeder der jeweils ersten Flansche 12 des Spulenkörpers 1 zwei vertikale Vorsprünge 14 und 15. In dem Vorsprung 14 sind eine erste Nut 141 sowie eine zweite Nut 142 vorgesehen, während in dem Vorsprung 15 eine erste Nut 151 und eine zweite Nut 152 ausgebildet sind. Jede dieser ersten und zweiten Nuten besitzen eine Tiefe, welche etwa der Hälfte der Breite der beiden Kontaktschenkel 61 und 71 entspricht.

Bei der Montage des Relais werden die Elektromagnetsysteme A und B zusammengefügt, indem die ersten Flansche 12 und die zweiten Flansche 13 beider Spulenkörper 1 (A) und 1 (B) gegeneinander gedrückt werden, wobei die feststehenden Kontaktschenkel 61 und 71 dazwischen befestigt werden. Im einzelnen wird dabei der Kontaktschenkel 61 in die ersten Nuten oder Schlitze 141 und 151 beider Spulenkörper 1 (A) und 1 (B) eingefügt, und der Kontaktschenkel 71 wird entsprechend in die zweiten Nuten 142 und 152 der beiden Spulenkörper eingesetzt. Durch eine toleranzarme Preßpassung der Kontaktschenkel in den jeweiligen Nuten der Spulenkörper wird der vertikale Versatz (parallel zur jeweiligen Spulenachse) weitgehend reduziert oder vermieden.

Um eine Trennung der beiden Spulenkörper an ihrer Oberseite zu verhindern, sind die Widerhaken 65, 66, 75 und 76 jeweils so gestaltet, daß sie eine Durchdringung mit einem jeweils zugehörigen Vorsprung 14 bzw. 15 des jeweiligen Spulenkörpers erfahren. Wie in den Figuren 2 und 3 und in der Vergrößerung nochmals in Figur 7 zu sehen ist, graben sich die Widerhaken in die Seitenwand des jeweiligen Vorsprungs 14 bzw. 15 ein. Die scharfen inneren Ecken der Widerhaken halten den Spulenkörper fest, wenn man versucht, sie herauszuziehen. Radien an den vorderen Kanten erleichtern andererseits das Einsetzen der Kontaktschenkel in den Kunststoff-Spulenkörper 1. Die Widerhaken 65, 66, 75 und 76 können nach Bedarf auch eine kleine Verdrallung aufweisen. Diese Gestaltung ist in Figur 7 in zwei unterschiedlichen Ansichten zu sehen (siehe dort die rechte Detailvergrößerung).

Durch die Verdrallung können die Widerhaken beim Einsetzen zusätzlich etwas verdreht werden. Hierdurch wird die Formveränderung, welche aufgrund der Teildurchdringung erforderlich wird, in eine Bewegung umgesetzt, welche die Widerhaken etwas dreht, anstatt sie rückwärts zu biegen. Dadurch wird die Gefahr einer Beschädigung der Kontaktschenkel und der Spulenkörper bei der Montage vermindert, indem eine geringere Federrate erzeugt wird als die welche aufträte, wenn man versuchen wollte, das Metall in einer Richtung rechtwinklig zu seiner Dicke zu biegen. Durch Erzeugung der Drehung über einen Längenbereich des Widerhakens anstelle einer Verbiegung gerade am Schnittpunkt zwischen Widerhaken und Kontaktschenkel kann die Spannungskonzentration in dem Kontaktarm vermindert werden.

Um die zweiten Flansche 13 der Spulenkörper zueinander auszurichten, sind Richtnasen 131 vorgesehen, welche in entsprechende Ausnehmungen 132 des jeweils gegenüberliegenden Spulenkörpers passen. Außerdem ist in der Nähe des Grenzbereiches zwischen beiden Spulenkörpern ein Haltezahn 133 an der einen Außenseite und ein entsprechender Haltezahn 134 an der gegenüberliegenden Außenseite des Flansches 13 angeformt. Zusätzlich besitzt der Anschlußschenkel 62 ein Krallenelement mit freigeschnittenen Spreizfederlippen 67 und 68, während der Anschlußschenkel 72 entsprechende Spreizfederlippen 77 und 78 aufweist. Nach dem Zusammenfügen der beiden Spulenkörper 1 (A) und 1 (B) durch Einfügen der Kontaktschenkel 61 und 71 in die entsprechenden Nuten 141, 151, 142 und 152 der beiden Spulenkörper werden die Anschlußschenkel 62 und 72 über die einander gegenüberliegenden seitlichen Spalte zwischen den beiden Spulenkörpern gebogen. Die Spreizfederlippen 67 und 68 werden über die Haltezähne 133 und 134 der beiden Spulenkörper auf der einen Seite gedrückt, während die Spreizfederlippen 77 und 78 über die Haltezähne 133 und 134 auf der entgegengesetzten Außenseite gedrückt werden. Da die Spreizfederlippen mit den Haltezähnen 133 und 134 eine Durchdringung bilden, werden die gegenüberliegenden Flansche 13 der beiden Spulenkörper miteinander verriegelt; auch eine senkrechte Ausrichtung der beiden Spulenkörper wird dadurch währleistet.

Das Klauenelement ist im Detail in Figur 5 mit einer vergrößerten Seitenansicht gezeigt. Figur 6 zeigt die Spreizklaue an einer abgebrochenen Einzelheit des Anschlußschenkels 62 allein mit einer leichten Abwandlung. Bei dieser abgewandelten Ausführungsform sind die Spreizfederlippen 67' und 68' sägezahnförmig dargestellt. Bei dieser Ausgestaltung wird das Aufschieben der Federlippen über die entsprechenden Haltezähne 133 und 134 erleichtert.

Wie in den Figuren 1 bis 3 gezeigt ist, ist die Relaisanordnung auf einer Grundplatte 8 angeordnet und in einer Kappe 9 eingeschlossen. Das so gebildete Gehäuse wird dann mit einem Dichtungsmittel oder Kleber in herkömmlicher Weise abgedichtet, vorzugsweise nach einer Methode, welche in der US-A-4,810,831 beschrieben ist.

Die Figuren 8, 9 und 10 zeigen unterschiedliche Kontaktkonfigurationen beim Umpolen eines Motors M. Die Ruhekontaktstücke und die Arbeitskontaktstücke 63, 64 bzw. 73, 74 sind gemeinsam an die Gegenkontaktschenkel 61 bzw. 71 angeschlossen, und die beweglichen Kontaktstücke 53 (A) und 53 (B) schalten zwischen ihnen entsprechend den Figuren 8 bis 10 um. Es sei angenommen, daß das Ruhekontaktelement 6 mit Masse verbunden ist, während das Arbeitskontaktelement 7 an eine Gleichspannung, beispielsweise 14 V, angeschlossen ist.

Bei Erregung der Spule 2 (A) wird das bewegliche Kontaktstück 53 (A) angezogen, und damit wird die Schaltung gemäß Figur 8 erzeugt (der Motor läuft vorwärts). Bei Erregung der Spule 2 (B) wird das bewegliche Kontaktstück 53 (B) angezogen, was in der Schaltung gemäß Figur 10 resultiert (der Motor läuft rückwärts).

Wenn keine Spule erregt ist, ergibt sich die Schaltung von Figur 9. Diese Konfiguration erzeugt einen Strompfad geringer Impedanz für den Strom, der vom Motor erzeugt wird, wenn eine der Spulen 2 (A) oder 2 (B) abgeschaltet wird. Das ergibt einen Effekt, der gewöhnlich als dynamisches Bremsen bezeichnet wird und den Motor schnell zum Stillstand bringt.

## Patentansprüche

1. Elektromagnetisches Relais, das folgende Merkmale aufweist:
a) zwei Elektromagnetsysteme (A, B) mit je einem Spulenkörper (1), der zwischen zwei Flanschen (12, 13) eine Wicklung (2) trägt, mit je einem Kern (10), einem Joch (3) und einem an dem Joch schwenkbar gelagerten Anker (4) und mit jeweils einer beweglichen, von dem Anker betätigbaren Kontaktfeder (5), die mit einem kontaktgebenden Ende (52) über das bewegliche Ende des Ankers hinausragt,
wobei die beiden Spulenkörper (1) nebeneinander angeordnet und mit Befestigungselementen miteinander verbunden sind, welche jeweils zumindest mit einem der beiden Flansche (12, 13) in Eingriff sind und
b) ein gemeinsames Paar von Gegenkontaktelementen (6, 7), zwischen denen die kontaktgebenden Enden (52) der beweglichen Kontaktfedern (5) umschaltbar sind,
**dadurch gekennzeichnet,**
daß die beiden gemeinsamen Gegenkontaktelemente (6, 7) im Grenzbereich zwischen beiden Spulenkörpern (1) angeordnet sind und einen gemeinsamen Kontaktspalt bilden,
daß die beiden Anker (4) einander mit ihren freien Enden (41) gegenüberstehen und
daß die kontaktgebenden Enden (52) der beiden Kontaktfedern (5) sich entgegengesetzt nebeneinander in den Kontaktspalt erstrecken.

2. Relais nach Anspruch 1,
**dadurch gekennzeichnet,**
daß die beiden Spulenkörper (1) in einem ihrer Flansche (12) miteinander fluchtende Nuten (141, 142; 151, 152) aufweisen, in denen die beiden feststehenden Gegenkontaktelemente (6, 7) durch Einstecken befestigt sind.

3. Relais nach Anspruch 1 oder 2,
**dadurch gekennzeichnet,**
daß die beiden Spulenkörper (1) mit jeweils beiden Flanschen (12, 13) aneinander befestigt sind, wobei die Befestigung mittels angeformter und ineinandergreifender Vorsprünge (131) und Ausnehmungen (132) und/oder mittels der in Ausnehmungen (141, 142, 151, 152) eingreifenden Gegenkontaktelemente (6, 7) erfolgt.

4. Relais nach einem der Ansprüche 1 bis 3,
**dadurch gekennzeichnet,**
daß beide Spulenkörper (1) identische Form aufweisen.

5. Relais nach Anspruch 4,
**dadurch gekennzeichnet,**
daß die beiden Spulenkörper (1) jeweils asymmetrisch angeformte, komplementäre Vorsprünge (131) und Ausnehmungen (132) aufweisen.

6. Relais nach einem der Ansprüche 3 bis 5,
**dadurch gekennzeichnet,**
daß die feststehenden Gegenkontaktelemente (6, 7) mittels angeformter Widerhaken (65, 66; 75, 76) jeweils in beiden Spulenkörpern (1) verankert sind.

7. Relais nach Anspruch 6,
**dadurch gekennzeichnet,**
daß die Widerhaken (65, 66; 75, 76) verdrallt sind.

8. Relais nach einem der Ansprüche 1 bis 7,
**dadurch gekennzeichnet,**
daß die die Gegenkontaktelemente tragenden Flansche (12) der beiden Spulenkörper (1) jeweils an gegenüberliegenden Außenseiten vorspringende Stützen (14, 15) aufweisen, in denen die beiden Gegenkontaktelemente (6, 7) befestigt sind und zwischen denen sie einen Kontaktbereich bilden.

9. Relais nach einem der Ansprüche 1 bis 8,
**dadurch gekennzeichnet,**
daß beide Spulenkörper (1) mit bezüglich der Relais-Anschlußseite senkrecht stehenden Achsen nebeneinander angeordnet sind, daß die Gegenkontaktelemente (6, 7) jeweils mit Kontaktschenkeln (61, 71) parallel zur Anschlußseite im Grenzbereich zwischen den oben liegenden Flanschen (12) der beiden Spulenkörper (1) angeordnet und in diesen verankert sind,
daß jedes der Gegenkontaktelemente (6, 7) einen senkrecht zur Anschlußseite verlaufenden Anschlußschenkel (62, 72) bildet und
daß die beiden Anschlußschenkel (62, 72) an gegenüberliegenden Außenseiten im Grenzbereich zwischen beiden Spulenkörpern (1) zur Anschlußseite geführt sind, wobei sie jeweils mit beiden unten liegenden Flanschen (13) der Spulenkörper (1) in Eingriff sind.

10. Relais nach Anspruch 9,
**dadurch gekennzeichnet,**
daß die unten liegenden Flansche (13) der beiden Spulenkörper (1) jeweils an ihrer Außenseite Verriegelungselemente (133, 134) aufweisen, welche mit entsprechenden Verriegelungselementen (67, 68) der Anschlußschenkel (62, 72) der Gegenkontaktelemente (6, 7) in Eingriff sind.

11. Relais nach einem der Ansprüche 1 bis 10,
**dadurch gekennzeichnet,**
daß die Anschlußseite des Relais mit einer Bodenplatte (8) versehen ist, welche mit einer Kappe (9) ein geschlossenes Gehäuse bildet.

## Claims

1. Electromagnetic relay, which has the following features:
a) two electromagnetic systems (A, B), each having a coil former (1), which carries a winding (2) between two flanges (12, 13), each having a core (10), a yoke (3) and an armature (4), which is mounted pivotably on the yoke, and each having a movable contact spring (5), which can be actuated by the armature and projects with a contact-making end (52) beyond the movable end of the armature, the two coil formers (1) being arranged next to one another and being connected to one another by fastening elements which are each in engagement at least with one of the two flanges (12, 13), and
b) a common pair of mating contact elements (6, 7), between which the contact-making ends (52) of the movable contact springs (5) can be changed over,
characterized
in that the two common mating contact elements (6, 7) are arranged in the boundary region between the two coil formers (1) and form a common contact gap,
in that the two armatures (4) face one another with their free ends (41), and
in that the contact-making ends (52) of the two contact springs (5) extend in opposite directions next to one another into the contact gap.

2. Relay according to Claim 1,
characterized
in that the two coil formers (1) have grooves (141, 142; 151, 152) which are aligned with one another in one of their flanges (12), in which grooves the two stationary mating contact elements (6, 7) are fastened by insertion.

3. Relay according to Claim 1 or 2,
characterized
in that the two coil formers (1) are fastened to one another by both flanges (12, 13) in each case, the fastening being effected by means of integrally formed projections (131) and recesses (132) which engage in one another and/or by means of the mating contact elements (6, 7) which engage in recesses (141, 142, 151, 152).

4. Relay according to one of Claims 1 to 3,
characterized
in that the two coil formers (1) have an identical shape.

5. Relay according to Claim 4,
characterized
in that the two coil formers (1) each have asymmetrically integrally formed, complementary projections (131) and recesses (132).

6. Relay according to one of Claims 3 to 5,
characterized
in that the stationary mating contact elements (6, 7) are anchored in each of the two coil formers (1) by means of integrally formed barbs (65, 66; 75, 76).

7. Relay according to Claim 6,
characterized
in that the barbs (65, 66; 75, 76) are twisted.

8. Relay according to one of Claims 1 to 7,
characterized
in that the flanges (12), which carry the mating contact elements, of the two coil formers (1) each have supports (14, 15) which project at opposite outer sides and in which the two mating contact elements (6, 7) are fastened and between which they form a contact region.

9. Relay according to one of Claims 1 to 8,
characterized
in that the two coil formers (1) are arranged next to one another with their axes being perpendicular with respect to the relay connection side, in that the mating contact elements (6, 7) are each arranged with contact limbs (61, 71) parallel to the connection side in the boundary region between the upper flanges (12) of the two coil formers (1) and are anchored in the latter,
in that each of the mating contact elements (6, 7) forms a connection limb (62, 72) which runs perpendicular to the connection side, and
in that the two connection limbs (62, 72) are guided to the connection side at opposite outer sides in the boundary region between the two coil formers (1), said limbs each being in engagement with the two lower flanges (13) of the coil formers (1).

10. Relay according to Claim 9,
characterized
in that the lower flanges (13) of the two coil formers (1) each have interlocking elements (133, 134) on their outer side, which elements are in engagement with corresponding interlocking elements (67, 68) of the connection limbs (62,72) of the mating contact elements (6, 7).

11. Relay according to one of Claims 1 to 10,
characterized
in that the connection side of the relay is provided with a baseplate (8), which forms a closed housing with a cap (9).

## Revendications

1. Relais électromagnétique présentant les caractéristiques suivantes :
a) deux systèmes d'électro-aimant (A, B) avec chacun un corps de bobine (1), qui porte un enroulement (2) entre deux bobines (12, 13), avec chacun un noyau, une culasse (3) et une armature (4) logée de façon pivotante sur la culasse et avec à chaque fois un ressort de contact (5) mobile, pouvant être actionné par l'armature, qui dépasse par une extrémité (52) établissant le contact par-dessus l'extrémité mobile de l'armature, les deux corps de bobine (1) étant disposés l'un à côté de l'autre et reliés ensemble avec des éléments de fixation, lesquels sont en prise à chaque fois au moins avec l'une des deux brides (12, 13) et
b) une paire commune d'éléments de contre-contact (6, 7) entre lesquels les extrémités (52) établissant le contact des ressorts de contact mobiles (5) sont commutables,
caractérisé en ce que les deux éléments de contre-contact (6, 7) communs sont disposés dans la zone limite entre les deux corps de bobine (1) et forment une fente de contact commune, en ce que les deux armatures (4) se font face l'une l'autre avec leurs extrémités libres (41) et en ce que les extrémités (52) établissant le contact des deux ressorts de contact (5) s'étendent dans la fente de contact en sens contraire l'une à côté de l'autre.

2. Relais selon la revendication 1, caractérisé en ce que les deux corps de bobine (1) présentent dans l'une de leurs brides (12) des rainures (141, 142 ; 151, 152) alignées ensemble, dans lesquelles les deux éléments de contre-contact fixes (6, 7) sont fixés par insertion.

3. Relais selon la revendication 1 ou 2, caractérisé en ce que les deux corps de bobine (1) sont fixés l'un à l'autre par respectivement les deux brides (12, 13), la fixation étant effectuée à l'aide de parties en saillie (131) et d'évidements (132) solidaires et s'engrenant et/ou à l'aide des éléments de contre-contact (6, 7) s'engageant dans les évidements (141, 142, 151, 152).

4. Relais selon l'une des revendications 1 à 3, caractérisé en ce que les deux corps de bobine (1) présentent une forme identique.

5. Relais selon la revendication 4, caractérisé en ce que les deux corps de bobine (1) présentent à chaque fois des parties en saillie (131) et des évidements (132) complémentaires, asymétriquement solidaires.

6. Relais selon l'une des revendications 3 à 5, caractérisé en ce que les éléments de contre-contact fixes (6, 7) sont ancrés à chaque fois dans les deux corps de bobine (1) à l'aide de barbes solidaires.

7. Relais selon la revendication 6, caractérisé en ce que les barbes (65, 66 ; 75, 76) sont tordues.

8. Relais selon l'une des revendications 1 à 7, caractérisé en ce que les brides (12), portant les éléments de contre-contact, des deux corps de bobine (1) présentent à chaque fois sur les côtés extérieurs opposés des supports (14, 15) faisant saillie, dans lesquels les deux éléments de contre-contact (6, 7) sont fixés et entre lesquels ils forment une zone de contact.

9. Relais selon l'une des revendications 1 à 8, caractérisé en ce que les deux corps de bobine (1) sont disposés l'un contre l'autre avec des axes dressés perpendiculairement par rapport au côté de raccordement du relais, en ce que les éléments de contre-contact (6, 7) sont disposés à chaque fois avec les branches de contact (61, 71) parallèlement au côté de raccordement dans la zone limite située entre les brides (12) se trouvant en haut des deux corps de bobine (1) et sont ancrés dans ceux-ci, en ce que chacun des éléments de contre-contact (6, 7) forme une branche de raccordement (62, 72) passant perpendiculairement au côté de raccordement et en ce que les deux branches de raccordement (62, 72) sont guidées sur des côtés extérieurs opposés dans la zone limite entre les deux corps de bobine (1) vers le côté de raccordement, auquel cas elles sont en prise à chaque fois avec les deux brides (13) se trouvant au-dessous, des corps de bobine (1).

10. Relais selon la revendication 9, caractérisé en ce que les brides (13), se trouvant au-dessous, des deux corps de bobine (1) présentent à chaque fois sur leur côté extérieur des éléments de verrouillage (133, 134), qui sont en prise avec des éléments de verrouillage correspondants (67, 68) des branches de raccordement (62, 72) des éléments de contre-contact (6, 7).

11. Relais selon l'une des revendications 1 à 10, caractérisé en ce que le côté de raccordement du relais est pourvu d'une plaque de base (8), laquelle forme avec un capot (9) un boîtier fermé.
